# EUROPÄISCHE PATENTSCHRIFT

(11) **EP 1 088 593 B1**
(45) Veröffentlichungstag und Bekanntmachung des Hinweises auf die Patenterteilung: **07.12.2005**
(21) Anmeldenummer: 00119991.8
(22) Anmeldetag: 14.09.2000
(51) Int. Cl.: B04B 11/08

(54) **Schälzentrifuge**
Scraper centrifuge
Centrifugeuse à racleur

(30) Priorität: 28.09.1999 DE 19946330
(43) Veröffentlichungstag der Anmeldung: 04.04.2001
(73) Patentinhaber: Krettek, Guntram, 41749 Viersen (DE)
(72) Erfinder: Krettek, Guntram, 41749 Viersen (DE)
(74) Vertreter: Hauck, Graalfs, Wehnert, Döring, Siemons

(56) Entgegenhaltungen:
- DE-A- 2 803 130
- DE-A- 3 904 358
- DE-A- 4 008 668
- DE-B- 1 238 852
- US-A- 3 937 397
- US-A- 5 733 238

## Beschreibung

Die vorliegende Erfindung betrifft eine Schälzentrifuge mit den Merkmalen des Oberbegriffs von Patentanspruch 1.

Bei einer aus der DE 39 04 358 C2 bekannten Schälzentrifuge wird das Verbindungsglied senkrecht zu seiner Achse linear bewegt, um das am Messerträger befestigte Messer in die Stellung zum Ausschälen der auf der Innenfläche des Trommelmantels abgelagerten Festgutschicht zu bringen. Die bekannte Schälzentrifuge weist ein von der Schäl- und Austragsvorrichtung getrenntes Füllrohr für die Schleudertrommel auf.

Zum Ausräumen von trockengeschleuderten Feststoffen aus der Schleudertrommel einer Schälzentrifuge ist es ferner bekannt (US 3 779 450), ein blattföriges Schälmesser zu verwenden, das über mindestens einen Arm mit einer parallel zur Trommelachse verlaufenden Betätigungswelle fest verbunden ist. Hierbei wird das Schälmesser durch Drehen der Betätigungswelle in die Schälstellung verschwenkt. Auch hier ist ein von der Schäl- und Austragsvorrichtung getrenntes Füllrohr für die Schleudertrommel vorgesehen.

Bei den bekannten Schälzentrifugen sind das Füllrohr und die Schäl- und Austragsvorrichtung als Einbauten ausgebildet, die sich von einer Tür oder einem Deckel der Schleudertrommel aus in das Innere derselben erstrecken. An diesen Einbauten können sich im Betrieb der Schälzentrifuge Ablagerungen ansammeln, die nur schwer wieder entfernt werden können bzw. einen beträchtlichen Reinigungsaufwand erforderlich machen.

Eine Schälzentrifuge mit den Merkmalen des Oberbegriffs des Patentanspruchs 1 ist aus der DE 28 03 130 A bekannt. Bei dieser bekannten Schälzentrifuge ist das Messer über einen einzigen Verbindungsarm mit dem Verbindungsglied verbunden. Desweiteren befindet sich beim Gegenstand dieser Veröffentlichung während der Einfüllphase die Abgabeöffnung des Füllrohres außerhalb des Bereiches des Nabenkonus der Schleudertrommel. Beim Einfüllen der Suspension gelangt somit diese an die Innenwand der Schleudertrommel. Nach Beendigung des Einfüllvorganges und bei Beginn des Schälvorganges wird das Verbindungsglied so gedreht, daß das Schälmesser sich der Innenwand der Schleudertrommel nähert und in Eingriff mit dem sich gebildeten Feststoffkuchen kommt. Mit anderen Worten, während der Einfüllphase befindet sich die Abgabeöffnung des Füllrohres niemals im Bereich des Nabenkonus der Schleudertrommel, sondern wird gezielt auf die Innenwand der Schleudertrommel gerichtet.

Der Erfindung liegt die Aufgabe zugrunde, eine Schälzentrifuge der angegebenen Art zu schaffen, die bei einer möglichst geringen Zahl von stabil ausgebildeten Einbauten eine besonders gute Verteilung des Füllgutes in der Schleudertrommel erreicht.

Diese Aufgabe wird erfindungsgemäß bei einer Schälzentrifuge der angegebenen Art durch die kennzeichnenden Merkmale von Patentanspruch 1 gelöst.

Die erfindungsgemäß ausgebildete Schälzentrifuge hat somit ebenfalls eine kombinierte Füll- sowie Schäl- und Austragsvorrichtung, so daß die Zahl der sich in das Innere der Schleudertrommel erstreckenden Einbauten reduziert ist. Hierdurch sind im Inneren der Schleudertrommel weniger Ablagerungsmöglichkeiten vorhanden, so daß die Schälzentrifuge einen besseren Wirkungsgrad aufweist bzw. einen geringeren Reinigungsaufwand erfordert.

Durch die Veilzahl der vorgesehenen Verfindungserme entsteht ein besonders steifen Gesamtgebilde. Durch die Anordung des mindestens einen Abjabe öffung im Bereich der Nabenkonns findet eine besonders gute Verdeckung eingeführten Substanz stall.

Die Erfindung kann bei Schälzentrifugen mit drehbarer bzw. schwenkbarer Schälvorrichtung, aber auch bei Schälzentrifugen mit linear bewegbarer Schälvorrichtung Anwendung finden. Im erstgenannten Fall ist das Verbindungsglied vorzugsweise als Drehrohr ausgebildet. Dieses Drehrohr dient somit gleichzeitig als Verbindungsglied von der Betätigungsvorrichtung zum Messerträger und als Füllrohr. Im zweiten Fall ist das Verbindungsglied vorzugsweise als senkrecht zu seiner Achse linear bewegbares Rohr ausgebildet. Auch dieses linear bewegbare Rohr dient gleichzeitig als Verbindungsglied zwischen Betätigungsvorrichtung und Messerträger und als Füllrohr.

Die Abgabeöffnung des Füllrohres zum Austritt der in der Schälzentrifuge zu behandelnden Substanz in die Schleudertrommel befindet sich während zumindest eines Teiles der Einfallphase im Bereich des Nabenkonus der Schlenderstrommel. Sie kann am Ende des Füllrohres liegen. Die zu behandelnde Substanz kann axial aber auch radial aus dem Füllrohr austreten.

Das Füllrohr/Verbindungsglied muß auch nicht als gerades Rohr ausgebildet sein, sondern kann beispielsweise gekrümmt oder abgewinkelt sein, so daß die Abgabe der zu behandelnden Substanz in die Schleudertrommel in nahezu beliebigen Richtungen erfolgen kann (unter Berüchsichtigung der zumindest zeitweise erfolgenden Abgabe auf den Nabenkonus).

Da das Verbindungsglied lediglich dazu dient, über entsprechende Verbindungsarme eine Verbindung mit dem Messerträger herzustellen, ist seine Form im wesentlichen nicht kritisch, so daß es in Anpassung an die gewünschte Füllrohrform ausgebildet werden kann. Was die Länge des Füllrohres/Verbindungsgliedes betrifft, so kann das kombinierte Element die für das Füllrohr gewünschte Länge besitzen und somit auch länger ausgebildet sein als ansich für die Funktion als Verbindungsglied erforderlich ist. Es kann aber auch kürzer ausgebildet sein als ansich für die Funktion als Verbindungsglied erforderlich. In diesem Fall erstreckt sich dann beispielsweise ein Verbindungsarm zwischen Verbindungsglied und Messerträger zum Halten des Messerträgers vom vorderen trommelseitigen Rand des Verbindungsgliedes aus nicht exakt radial, sondern winklig zur Achse des Verbindungsgliedes. Bei der zuletzt genannten Ausführungsform kann somit auch ein relativ kurz ausgebildetes kombiniertes Element (wegen der gewünschten Kürze des Füllrohres) als Verbindungsglied zum Halten eines längeren Messerträgers funktionieren.

Das Verbindungsglied (kombiniertes Element aus Verbindungsglied und Füllrohr) ist über eine Vielzahl von im wesentlichen radial verlanfenden Verbindungsarmen mit dem Messerträger verbunden, um die beim Abschälen auf den Messerträger einwirkenden Kräfte sicher auf das Verbindungsglied abzuleiten. Hierdurch entsteht ein steifes Gesamtgebilde. Wesentlich ist, daß zwischen den einzelnen Armen bzw. Rippen Freiräume verbleiben, um den Innenraum der Schleudertrommel möglichst wenig auszufüllen und die Funktion der Zentrifuge nicht zu behindern.

Soll das Füllrohr relativ kurz ausgebildet sein, sich der Messerträger jedoch weiter axial in die Schleudertrommel hineinerstrecken, kommt vorzugsweise eine Ausführungsform zur Anwendung, bei dem das Verbindungsglied (kombiniertes Element) über einen axial und dann schräg radial verlaufendes Verbindungsarm mit dem Messerträger verbunden ist.

Die Erfindung ist nicht auf den Fall beschränkt, bei dem ein einziges Füllrohr in das Verbindungsglied integriert ist. Vielmehr können auch mehrere Füllrohre, die vorzugsweise koaxial angeordnet sind, in das Verbindungsglied integriert sein, wobei eine Ausführungsform bevorzugt wird, bei der zwei Füllrohre integriert sind, die vorzugsweise koaxial angeordnet sind. Diese Füllrohre können eine unterschiedliche Länge besitzen. Beispielsweise kann das eine Füllrohr relativ lang ausgebildet sein und eine axiale Abgabeöffnung besitzen, während das zweite Füllrohr koaxial im ersten Füllrohr angeordnet ist und nach einer Abwinkelung um beispielsweise 90° seitlich aus diesem heraustritt, so daß die Abgabe der Substanz hierbei radial erfolgt. Beliebige Kombinationen sind möglich.

Auch bei der Erfindung ist das Verbindungsglied mit dem integrierten Füllrohr vorzugsweise an einem Deckel bzw. einer Tür der Schleudertrommel angeordnet, um eine einfache Zugriffsmöglichkeit zu erhalten.

Bei einer weiteren Ausführungsform der Erfindung ist das oder mindestens ein Füllrohr als Waschrohr ausgebildet. Diese Ausführungsform vereint daher das Verbindungsglied der Schälvorrichtung, ein Füllrohr und ein Waschrohr, so daß hierdurch das Ziel, nämlich die Anordnung von so wenig Einbauten wie möglich, noch besser erreicht wird.

Wenn in der vorliegenden Beschreibung sowie in den Patentansprüchen der Begriff "Rohr" gebraucht wird, so soll hierbei offen bleiben, welche Querschnittsform ein derartiges Rohr besitzt. Dieses kann beispielsweise Kreisform oder Rechteckform aufweisen. Von Bedeutung ist, daß die Außenseite des kombinierten Füllrohres/Verbindungsgliedes möglichst glatt ausgebildet sein sollte, um Ablagerungen zu verhindern, was jedoch nicht ausschließt, daß wegen der anzuordnenden Verbindungselemente (Arme, Rippen etc.)für den Messerträger von einer Kreisform bzw. Rechteckform abweichende Ausgestaltungen vorhanden sein können.

Die Erfindung kann bei Schälzentrifugen mit horizontaler oder mit vertikaler Achse Anwendung finden.

Abgesehen von der Reduzierung der Einbauten wird der Verteil erzielt, daß durch die Integration des Füllrohres in das Verbindungsglied das Füllrohr beweglich wird und die dem Verbindungsglied aufgeprägte Bewegung (Linearbewegung, Schwenkbewegung) ausführt. Es wird somit ein verfahrbares Füllrohr geschaffen. Hierdurch kann der Ort des Einfüllens innerhalb der Schleudertrommel gesteuert werden. Beispielsweise kann zu Beginn des Betriebes, wenn sich noch keine dicke Feststoffschicht ausgebildet hat, der Füllvorgang nahe am Rand der Schleudertrommel durchgeführt werden, d.h. beispielsweise im verschwenkten Zustand des Drehrohres, während mit zunehmender Stärke der Feststoffschicht die Füllung mehr mittig erfolgt (in der Ausgangslage des Drehrohres).

Auch durch die Anordnung von mehreren Füllrohren kann der Füllvorgang in gesteuerter Weise durchgeführt werden. Beispielsweise kann mit einem zweiten Füllrohr der Füllvorgang in der Nähe der Nabe der Zentrifuge durchgeführt werden, die in diesem Falle als Verteilerkonus wirken kann.

Ein weiterer Vorteil ergibt sich dadurch, daß bei der erfindungsgemäß ausgebildeten Schälzentrifuge der Weg von der Füllstelle des aufzugebenden Materiales (Suspension) bis zur Entnahmeeinrichtung (Entnahmeschacht) verlängert wird.

Durch diese Erhöhung der Distanz zwischen Aufgabepunkt und Entnahmepunkt wird die Wahrscheinlichkeit verringert, daß beim Einfüllen Spritzer auf den Filterkuchen treffen, was sich natürlich nachteilig auf die Entnahme auswirkt. Das Entstehen von Flüssigkeitsnebeln durch den Füllvorgang wird weitgehend vermieden und allgemein die Kontamination durch Füllspritzer verringert.

Die Erfindung wird nachfolgend anhand von Ausführungsbeispielen in Verbindung mit der Zeichnung im einzelnen erläutert.

Es zeigen:
- Figur 1: einen Längsschnitt durch eine horizontal gelagerte Schälzentrifuge;
- Figur 2: einen vergrößerten Teillängsschnitt durch eine andere Ausführungsform einer Schäl-Zentrifuge; und
- Figur 3: eine Detaildarstellung der Schäl- und Austragsvorrichtung mit Füllrohr bei noch einer anderen Ausführungsform einer Schälzentrifuge.

Die in Figur 1 gezeigte Schälzentrifuge 1 besteht im wesentlichen aus einem Zentrifugengehäuse 2 mit einem Ständer 2 a und einer innerhalb des Gehäuses 2 umlaufenden Schleudertrommel 3, die in einer Lagerung 4 a gelagert ist. Das Gehäuse 2 ist an der der Lagerung gegenüberliegenden Seite mit einer Gehäusetür 5 versehen, die eine Öffnung 6 aufweist. Durch diese Öffnung ist ein Verbindungsglied 17 für einen Messerträger 8 in die Schleudertrommel geführt. Das Verbindungsglied 17 stellt die Verbindung zwischen dem Messerträger 8 und einer Betätigungseinrichtung 9 für den Messerträger her. Mittels der Betätigungseinrichtung 9 werden am Messerträger 8 angeordnete Schälmesser (nicht gezeigt) zum Entleeren der Schälzentrifuge 1 in die am Trommelmantel angeordnete Festgutschicht 7 linear eingefahren. Das von den Schälmessern abgeschälte Gut fällt nach unten in einen Ausfalltrichter 10 mit einem Abführstutzen 10 a.

Der Messerträger 8 und auch das Verbindungsglied 17 zur Betätigungseinrichtung 9 müssen so stabil ausgebildet sein, daß einerseits die elastische Durchbiegung minimiert wird und andererseits während des Ausräumvorganges die auf die Betätigungseinrichtung 9 übertragenen Reaktionskräfte minimiert werden. Dies wird dadurch erreicht, daß das Verbindungsglied 17 über mehrere Arme, die sich etwa in Radialrichtung der Schleudertrommel erstrecken, mit dem Messerträger 8 verbunden ist. Bei dieser Ausführungsform sind ein erstes Verbindungselement 12 in Form eines Radialarmes und ein zweites Verbindungselement 11 in Form eines winklig zur Schleudertrommelachse zum Lagerungsende derselben hin verlaufenden Armes vorgesehen.

Das Verbindungsglied 17 ist als Rohr ausgebildet und funktioniert gleichzeitig als Füllrohr für die Schleudertrommel. Ein geeigneter Rohranschluß auf der Außenseite des Gehäuses 2 ist bei 14 gestrichelt angedeutet. Da das Verbindungsglied und somit das Füllrohr eine Linearbewegung in Radialrichtung der Schleuderzentrifuge ausführt, ist ein flexibler Rohranschluß, beispielsweise in der Form eines Schlauches, von Vorteil.

Das Verbindungsglied 17 bzw. Füllrohr hat an seinem zur Lagerung der Schleudertrommel benachbarten Ende eine Abgabeöffnung 13, über die die in der Schälzentrifuge zu behandelnde Substanz etwa in Axialrichtung in die Schleudertrommel eingeführt wird. Diese Abgabeöffnung 13 ist relativ nahe an der Nabe der Schleudertrommel angeordnet, so daß die eingeführte Substanz (Suspension) auf den Nabenkonus trifft und entsprechend verteilt wird. Dieser Effekt wird gewünscht.

Sollten aus Festigkeitsgründen weitere Verbindungsearme zwischen dem Messerträger 8 und dem Verbindungsglied 17 erforderlich sein, so können diese vorgesehen werden. Die Verbindungsarme sind vorzugsweise mit dem Messerträger und dem Verbindungsglied 17 verschweißt, so daß ein steifes Gesamtgebilde erhalten wird. Wesentlich ist, daß die Verbindungsarme einen Durchgang zwischen Verbindungsglied 17 und Messerträger 8 ermöglichen.

Figur 2 zeigt einen vergrößerten Teillängsschnitt durch eine weitere Ausführungsform einer Schälzentrifuge. Gleiche bzw. nahezu gleiche Teile wie bei der Ausführungsform der Figur 1 sind mit gleichem Bezugszeichen versehen. Auch bei dieser Ausführungsform befindet sich eine horizontal gelagerte Schleudertrommel 3 in einem Gehäuse 2 und ist über eine geeignete Lagerung 4 a gelagert. Der Antrieb für die Schleudertrommel ist nicht dargestellt.

Auch in diesem Falle ist eine Gehäusetür 5 vorgesehen, die eine Öffnung aufweist, durch die sich ein Verbindungsglied 17 erstreckt, das die Verbindung zwischen einem Messerträger 8 innerhalb der Schleudertrommel und einer Betätigungseinrichtung 9 für den Messerträger außerhalb der Schleudertrommel herstellt. Im Unterschied zu der Ausführungsform der Figur 1 wird bei dieser Ausführungsform der Messerträger 8 zum Ausräumen der Festgutschicht 7 nicht linear bewegt, sondern verschwenkt. Das Verbindungsglied 17 bildet somit eine Schwenkwelle, die von der Betätigungseinrichtung 9 über ein bestimmtes Bogenmaß verschwenkt wird. Dadurch werden die am Messerträger 8 angeordneten Schälmesser (nicht gezeigt) in die Festgutschicht 7 eingefahren.

Auch bei dieser Ausführungsform bilden das Verbindungsglied 17 (Schwenkwelle) und die Fülleinrichtung für die Schleudertrommel eine Einheit. Die Schwenkwelle 17 ist hohl ausgebildet und weist in ihrem Inneren zwei Füllrohre 18, 19 mit unterschiedlichem Durchmesser auf. Die Füllrohre 18, 19 sind koaxial zueinander innerhalb des Verbindungsgliedes 17 angeordnet. Das Füllrohr 18 erstreckt sich über das Verbindungsglied 17 in Axialrichtung hinaus vom freien Ende desselben in Figur 2 schräg nach oben. Demgegenüber ist das Füllrohr 19 kürzer ausgebildet und mündet seitlich aus dem Verbindungsglied 17 (Schwenkwelle, Drehrohr).

Bei dieser Ausführungsform kann die Schleudertrommel somit durch die beiden Füllrohre 18, 19 an zwei verschiedenen Stellen befüllt werden. Desweiteren kann der Füllvorgang in beliebigen Schwenkstellungen des Verbindungsgliedes 17 durchgeführt werden, beispielsweise in der nicht verschwenkten Ausgangsstellung oder in der voll verschwenkten Stellung, in der die Schälmesser des Messerträgers 8 in die Festgutschicht 7 eingreifen.

Bei der Ausführungsform der Figur 3 bilden ebenfalls das Verbindungsglied 17 für den Messerträger 8 und die Fülleinrichtung für die Schleudertrommel eine Einheit. Bei dieser Ausführungsform ist das Verbindungsglied 17 ebenfalls als Schwenkwelle bzw. Drehrohr ausgebildet und ist in seinem Inneren hohl. Hierdurch wird ein erstes Füllrohr gebildet, das eine axiale Austrittsöffnung 20 besitzt. Im ersten Füllrohr befindet sich ein zweites Füllrohr koaxial zu diesem, das vor dem Ende des Verbindungsgliedes 17 rechtwinklig zu diesem abzweigt, wie bei 19 gezeigt, und eine radial gerichtete Austrittsöffnung besitzt. Bei dieser Ausführungsform sind drei Verbindungsarme 11, 12 und 21 vorgesehen, die den Messerhalter 8 tragen. Durch das abzweigende Füllrohr 19 wird der Verbindungsarm 21 entsprechend versteift.

In der vorstehenden Beschreibung wurde davon ausgegangen, daß die Schälzentrifuge ein an einem Messerträger befestigtes Schälmesser aufweist, d.h. der Schälvorgang auf mechanische Weise durchgeführt wird. Die vorliegende Erfindung ist jedoch auch für Schälzentrifugen geeignet, bei denen der Filterkuchen über gasförmige oder flüssige "Schälmedien" entfernt wird. Das vorgesehene Verbindungsglied stellt hierbei die Verbindung zwischen dem Träger für das gasförmige oder flüssige Schälmedium dar, das beispielsweise mit Hilfe von Düsen auf den Filterkuchen gerichtet wird. Auch bei einer derartigen Ausführungsform ist das mindestens eine Füllrohr in das Verbindungsglied zwischen der Betätigungseinrichtung und dem Träger integriert.

## Patentansprüche

1. Schälzentrifuge mit einer Schleudertrommel (3), die zur Lagerung einen Nabenkonus aufweist, mindestens einem Füllrohr (18, 19) mit einer Abgabeöffnung und einer Schäl- und Austragsvorrichtung, die mindestens ein im Inneren der Schleudertrommel (3) angeordnetes, an einem Messerträger (8) befestigtes Schälmesser aufweist, das gegen die am Trommelmantel abgelagerte Feststoffschicht zum Abschälen derselben und in seine Ausgangsstellung zurück bewegbar und von einer außerhalb der Schleudertrommel (3) angeordneten Betätigungseinrichtung über ein in die Schleudertrommel (3) ragendes und mit dem Messerträger (8) verbundenes rohrförmiges Verbindungsglied (17) betätigbar ist, wobei das mindestens eine Füllrohr (18, 19) in das Verbindungsglied (17) integriert ist, **dadurch gekennzeichnet, daß** Messerträger (8) und rohrförmiges Verbindungsglied (17) über eine Vielzahl von im wesentlichen radial verlaufenden Verbindungsarmen (11, 12, 21) miteinander verbunden sind, die zwischen sich Freiräume bilden, und daß sich die mindestens eine Abgabeöffnung des Füllrohres (18, 19) während zumindest eines Teiles der Einfüllphase im Bereich des Nabenkonus der Schleudertrommel (3) befindet.

2. Schälzentrifuge nach Anspruch 1, **dadurch gekennzeichnet, daß** das Verbindungsglied (17) als Drehrohr ausgebildet ist.

3. Schälzentrifuge nach Anspruch 1, **dadurch gekennzeichnet, daß** das Verbindungsglied (17) als senkrecht zu seiner Achse linear bewegbares Rohr ausgebildet ist.

4. Schälzentrifuge nach einem der vorangehenden Ansprüche, **dadurch gekennzeichnet, daß** das Verbindungsglied (17) über mindestens ein axial und dann schräg radial verlaufendes Verbindungselement (11) mit dem Messerträger (8) verbunden ist.

5. Schälzentrifuge nach einem der vorangehenden Ansprüche, **dadurch gekennzeichnet, daß** zwei Füllrohre (18, 19) in das Verbindungsglied (17) integriert sind.

6. Schälzentrifuge nach einem der vorangehenden Ansprüche, **dadurch gekennzeichnet, daß** mindestens ein Füllrohr (18,19) in seinem trommelseitigen Endbereich vom Verbindungsglied (17) abzweigt.

7. Schälzentrifuge nach einem der vorangehenden Ansprüche, **dadurch gekennzeichnet, daß** das Verbindungsglied (17) mit dem integrierten Füllrohr (18, 19) an einem Deckel bzw. an einer Tür (5) des Zentrifugengehäuses (2) angeordnet ist.

8. Schälzentrifuge nach einem der vorangehenden Ansprüche, **dadurch gekennzeichnet, daß** das oder mindestens ein Füllrohr als Waschrohr ausgebildet ist.

9. Schälzentrifuge nach einem der vorangehenden Ansprüche, **dadurch gekennzeichnet, daß** zusätzlich ein Waschrohr in das Verbindungsglied integriert ist.

## Claims

1. A scraper centrifuge comprising a centrifugal drum (3) having a hub cone for its support, at least one filling tube (18, 19) with a discharge opening and a scraping and discharging device having at least one scraping knife arranged in the interior of the centrifugal drum (3), fixed at a knife carrier (8), movable against the layer of solids deposited on the drum jacket for scraping off the same and back into its starting position and adapted to be actuated by an actuating device arranged outside of the centrifugal drum (3) by means of a tube-like connecting member (17) projecting into the centrifugal drum (3) and connected to the knife carrier (8), wherein the at least one filling tube (18, 19) is integrated into the connecting member (17), **characterized in that** the knife carrier (8) and the tube-like connecting member (17) are connected by means of a plurality of substantially radially extending connecting arms (11, 12, 21) which form free spaces between them, and **in that** the at least one discharge opening of the filling tube (18, 19) is located in the range of the hub cone of the centrifugal drum (3) during at least a part of the filling phase.

2. The scraper centrifuge according to claim 1, **characterized in that** the connecting member (17) is formed as rotary tube.

3. The scraper centrifuge according to claim 1, **characterized in that** the connecting member (17) is formed as tube linearly movable perpendicular with respect to its axis.

4. The scraper centrifuge according to one of the preceding claims, **characterized in that** the connecting member (17) is connected to the knife carrier (8) by means of at least one axially and then inclined radially extending connecting element (11).

5. The scraper centrifuge according to one of the preceding claims, **characterized in that** two filling tubes (18, 19) are integrated into the connecting member (17).

6. The scraper centrifuge according to one of the preceding claims, **characterized in that** at least one filling tube (18, 19) branches off from the connecting member (17) in its end portion of the drum side.

7. The scraper centrifuge according to one of the preceding claims, **characterized in that** the connecting member (17) with the integrated filling tube (18, 19) is arranged at a lid or at a door (5) of the casing (2) of the centrifuge.

8. The scraper centrifuge according to one of the preceding claims, **characterized in that** the filling tube or at least one filling tube is formed as washing tube.

9. The scraper centrifuge according to one of the preceding claims, **characterized in that** additionally a washing tube is integrated into the connecting member.

## Revendications

1. Centrifugeuse à racleur comprenant un panier centrifuge (3), qui présente un cône de moyeu pour son placement, au moins un tuyau de remplissage (18, 19) avec une ouverture de distribution et un dispositif de raclage et de sortie qui présente au moins un couteau racleur fixé sur un support de couteau (8) et disposé à l'intérieur du panier centrifuge (3), qui peut être mu contre la couche de matière solide déposée sur l'enveloppe du panier pour racler celle-ci, et être ramené dans sa position de sortie et qui peut être actionné par un dispositif d'actionnement disposé à l'extérieur du panier centrifuge (3) par l'intermédiaire d'un membre de raccordement tubulaire relié au support de couteau (8) et s'avançant dans le panier centrifuge (3), dans laquelle ledit au moins un tuyau de remplissage (18, 19) est intégré dans le membre de raccordement (17), **caractérisée en ce que** le support de couteau (8) et le membre de raccordement (17) tubulaire sont reliés l'un à l'autre par une pluralité de bras de raccordement (11, 12, 21) qui s'étendent de manière essentiellement radiale et forment entre eux des espaces libres, et **en ce que** ladite au moins une ouverture de distribution du tuyau de remplissage (18, 19) se trouvent pendant au moins une partie de la phase de remplissage dans la région du cône de moyeu du panier centrifuge (3).

2. Centrifugeuse à racleur selon la revendication 1, **caractérisée en ce que** le membre de raccordement (17) est conformé comme un tuyau rotatif.

3. Centrifugeuse à racleur selon la revendication 1, **caractérisée en ce que** le membre de raccordement (17) est conformé comme un tuyau pouvant être déplacé de manière linéaire perpendiculairement à son axe.

4. Centrifugeuse à racleur selon un des revendications précédentes, **caractérisée en ce que** le membre de raccordement (17) est relié au support de couteau (8) par au moins un élément de raccordement (11) s'étendant axialement et puis radialement en oblique.

5. Centrifugeuse à racleur selon un des revendications précédentes, **caractérisée en ce que** deux tuyaux de remplissage (18, 19) sont intégrés dans le membre de raccordement (17).

6. Centrifugeuse à racleur selon un des revendications précédentes, **caractérisée en ce qu'**au moins un tuyau de remplissage (18, 19) dévie du membre de raccordement (17) dans sa région terminale du côté du panier.

7. Centrifugeuse à racleur selon un des revendications précédentes, **caractérisée en ce que** le membre de raccordement (17) est disposé avec le tuyau de remplissage intégré (18, 19) sur un couvercle ou encore une porte (5) de la carcasse (2) de la centrifugeuse.

8. Centrifugeuse à racleur selon un des revendications précédentes, **caractérisée en ce que** le ou au moins un tuyau de remplissage est conformé comme un tuyau de lavage.

9. Centrifugeuse à racleur selon un des revendications précédentes, **caractérisée en ce que** un tuyau de lavage est en plus intégré dans le membre de raccordement.
